# EUROPÄISCHE PATENTSCHRIFT

(11) **EP 2 411 150 B1**
(45) Veröffentlichungstag und Bekanntmachung des Hinweises auf die Patenterteilung: **31.07.2013**
(21) Anmeldenummer: 10705268.0
(22) Anmeldetag: 26.01.2010
(51) Int. Cl.: B02C 15/00

(54) **WÄLZMÜHLE**
ROLLER GRINDING MILL
BROYEUR À ROULEAUX

(30) Priorität: 26.03.2009 DE 102009015037
(43) Veröffentlichungstag der Anmeldung: 01.02.2012
(73) Patentinhaber: Loesche GmbH, 40549 Düsseldorf (DE)
(72) Erfinder: LANGEL, Jörg, 51147 Köln-Porz (DE)
(74) Vertreter: Heim, Hans-Karl
(86) Internationale Anmeldenummer: PCT/EP2010/000466
(87) Internationale Veröffentlichungsnummer: WO 2010/108564

(56) Entgegenhaltungen:
- DE-A1- 19 651 103

## Beschreibung

Die Erfindung betrifft eine Wälzmühle gemäß dem Oberbegriff des Anspruchs 1.

Wälzmühlen, welche eine Mahlschüssel beziehungsweise einen Mahlteller mit einer ebenen Mahlbahn mit oder ohne Staurand am Außenumfang sowie zwei, drei, vier oder sechs Mahlwalzen aufweisen, welche auf der Mahlbahn beziehungsweise auf einem darauf von zugeführtem Mahlgut gebildeten Mahlbett abrollen, sind aus DE 102 24 009 B4, DE 31 00 341 A1 und DE 31 34 601 C2 bekannt. Die Mahlwalzen sind konisch ausgebildet und derart angeordnet, dass ein vorgebbarer, paralleler Mahlspalt zwischen dem Walzenmantel der Mahlwalzen und der Mahlbahn gebildet wird.

Das zu zerkleinernde Mahlgut wird in aller Regel seitlich über eine Schurre zugeführt, wobei diese derart angeordnet wird, dass das Mahlgut auf einen zentralen Bereich der rotierenden Mahlschüssel gelangt. Unter dem Einfluss der Zentrifugalkräfte wandert das Mahlgut dann spiralförmig auf der ebenen Mahlbahn zu den Mahlwalzen und wird zerkleinert.

Bei Überlaufmühlen gelangt das Fein- und Grobgut über den Rand der Mahlschüssel und fällt nach unten in einen Mahlgutaustrag.

Bei Luftstrom-Wälzmühlen werden das Feingut und die Grobgutanteile einem über dem Mahlraum angeordneten Sichter zugeführt. Das Feingut wird ausgetragen und die Grobgutpartikel gelangen über eine Grießekonus wieder auf den zentralen Bereich der Mahlschüssel und unter die Mahlwalzen.

Luftstrom-Wälzmühlen des LOESCHE-Typs weisen einen Staurand am Mahlschüssel- beziehungsweise Mahltellerumfang auf, dessen Höhe von der Mühlengröße, der

Anzahl der Mahlwalzen, dem zu vermahlenden Mahlgut und der zu erzielenden Feinheit des Mahlproduktes bestimmt wird. Für die Vermahlung von Zementrohmaterial sind Staurandhöhen im Bereich von etwa 50 bis etwa 130 mm und für die Vermahlung von Zementklinker, Hüttensand und dergleichen sind Staurandhöhen gebräuchlich, welche von etwa 150 bis etwa 400 mm betragen können.

Wälzmühlen mit balligen Mahlwalzen und mit einer komplementär ausgebildeten Mahlbahn weisen einen erhöhten Abwurfrand auf (DE 19 851 103 A1) oder sind ebenfalls mit einem Staurand versehen (DD-PS 106 953, DE 197 23 100 A1).

Es ist bekannt, im Aufgabebereich des Mahlraums, beziehungsweise im zentralen Bereich der Mahlschüssel eine Einrichtung zur Mahlgutverteilung anzuordnen, um eine gleichmäßige Zuführung des zu vermahlenden Materials zu den Mahlwalzen zu erreichen und damit eine nahezu einheitliche Zerkleinerungsarbeit der einzelnen Mahlwalzen, einen ruhigen Lauf der Wälzmühle und insgesamt eine möglichst hohe Mahlleistung und die angestrebte Feinheit des Mahlproduktes zu erreichen.

Aus DE 31 00 341 A1 und DE 31 34 601 C2 sind Mahlteller mit einem erhöhten zentralen Teil bekannt. Der zentrale Teil ist als ein sehr flacher, relativ breiter Kegelstumpf ausgebildet und in den Mahlteller integriert. Der zentrale Teil weist die gleiche Höhe wie der Staurand des ebenen Mahltellers auf.

Die in DD-PS 136 799 und DD-PS 136 800 beschriebenen Luftstrom-Wälzmühlen weisen einen flachen, ebenen Mahlteller und einen zentralen zweiteiligen Aufgabekegel auf, welcher aus einem relativ breiten, unteren Kegelstumpf und einem flachen, oberen Kegel besteht. Der zweiteilige Aufgabekegel ist zwei- bis dreimal höher als ein Staurand am Mahltellerumfang. Eine Aufgabeschurre ist dezentral über dem Aufgabekegel angeordnet, und das Aufgabegut gelangt ungleichmäßig unter die mit einem unterschiedlichen Abstand zur Mühlenachse und damit zum Aufgabekegel angeordneten Mahlwalzen.

Aus AT-PS 189 039 ist eine Wälzmühle mit einer Mahlschüssel bekannt, deren zentraler kegelstumpfförmiger Bereich mit Flügeln versehen ist, welche das Aufgabegut in die Zwischenräume zwischen den Mahlwalzen befördern sollen. Gleichzeitig ist die Luftzuführung zur Mahlschüssel unterteilt, wodurch auch die Luft insbesondere in diese Zwischenräume gelangen soll. Mit diesen zusätzlichen Einrichtungen sollen Schwankungen in der Durchsatzleistung der Mühle vermieden und ein geringerer Energiebedarf erreicht werden. Die radial nach oben stehenden Flügel sind an der nach unten abfallenden Mantelfläche des Kegelstumpfes und die sich an die Mantelfläche anschließende Mahlbahn ist nach oben und außen ansteigend ausgebildet. Am Außenrand der Mahlschüssel weist ein Staurand eine größere Höhe als der zentrale kegelstumpfförmige Bereich der Mahlschüssel auf.

In DE 38 34 965 A1 ist eine vertikale Wälzmühle mit einer ebenen Mahlschüssel ohne Staurand und mit einem erhöhten kreiszylindrischen zentralen Bereich beschrieben. Oberhalb dieses zentralen Bereiches der Mahlschüssel ist eine mit Sensoren versehene, zusätzliche Zuführeinrichtung höhenverstellbar für eine kontinuierliche Materialzuführung ohne ein Leerlaufen angeordnet. Den Mahlwalzen sind feste oder verstellbare Schrapper zugeordnet, welche oberhalb des zentralen Bereichs angeordnet sind und ein gleichmäßiges Verteilen des Mahlgutes von dem zentralen Bereich nach außen unter die Mahlwalzen sichern sollen.

Aus DE 197 23 100 A1 ist eine Wälzmühle bekannt, bei welcher das Mahlgut auf eine zentrale Gutverteilerplatte der Mahlschüssel gelangt. Diese Gutverteilerplatte ist deckelartig ausgebildet und kann mit der Mahlschüssel mitdrehend oder auch stillstehend ausgebildet sein. Innere und äußere Gutleitschaufeln sowie Gasumlenkungseinrichtungen am Mühlengehäuse sollen zusammen mit der zentralen Gutverteilerplatte eine gleichmäßige Mahlgutverteilung gewährleisten.

In DE 196 51 103 A1 ist eine Wälzmühle beschrieben, deren rotierender Mahlteller mit einer zentralen Kreisplatte versehen ist. Auf oder über dieser Kreisplatte ist eine zusätzliche Separiereinrichtung angeordnet, mit deren Hilfe eine untere Mahlbettschicht vorrangig aus Feingut und eine darüber liegende, zweite Mahlbettschicht mehrheitlich aus Grobgut gebildet werden soll, wodurch ein ausreichendes Entlüften des Mahlbettes, insbesondere bei Zuführung von relativ viel Feingut, erreicht werden soll. Die zusätzliche Separiereinrichtung ist ein ringförmiger, sich konisch nach oben und außen erweiternder Separierkamm, welcher konzentrisch auf dem Mahlteller befestigt ist. Bei einer alternativen Ausbildung ist an Stelle der Separiereinrichtung eine Gutaufteileinrichtung vorgesehen. Die zentrale Kreisplatte weist einen mittigen Verteilerkegel für die rückgeführten Grieße auf, welche die untere Mahlbettschicht bilden sollen, und das grobkörnigere Aufgabegut wird über mehrere Zuführungen zugeführt, welche über einem Übergangsabschnitt von einer geringfügig erhöhten, zentralen Kreisplatte zur gemuldeten Mahlbahn ausmünden.

Die bekannten kegelstumpfförmigen und kreiszylindrischen Mahlgutverteiler im Zentrum der Mahlschüssel oder des Mahltellers sind nicht in der erforderlichen Weise geeignet, eine gleichmäßige Verteilung des Aufgabegutes zu den Mahlwalzen und ein nahezu einheitliches Mahlbett auf der Mahlbahn zu gewährleisten. Die zusätzlichen Einrichtungen, wie Flügel, Schrapper, Leitschaufeln, Separierkämme, in Verbindung mit zusätzlichen Luftführungselementen und/oder mehreren koaxial angeordneten Zuführungen für das Aufgabegut sind relativ kostenaufwändig, verschleißanfällig und können sich nachteilig auf die Druckverhältnisse im Mahlraum und damit auf die Energiebilanz des Mahlprozesses und die Durchsatzleistung der Wälzmühle auswirken.

Der Erfindung liegt die **Aufgabe** zugrunde, einen konstruktiv einfachen, kostengünstigen Mahlgutverteiler für Wälzmühlen zu schaffen, mit welchem die beschriebenen Nachteile der bekannten Lösungen vermieden werden können und besonders gute Durchsatzleistungen der Wälzmühlen erreicht werden können.

Erfindungsgemäß wird die Aufgabe durch die Merkmale des Anspruchs 1 gelöst. Zweckmäßige und vorteilhafte Ausgestaltungen sind in der Figurenbeschreibung und in den Unteransprüchen enthalten.

Ein Grundgedanke der Erfindung kann darin gesehen werden, als Mahlgutverteiler einen Streuteller einzusetzen, welcher in Relation zu den Mahlwalzen und zum Staurand beziehungsweise zu einer Abwurfkante der Mahlschüssel ausgebildet und dimensioniert ist, sowie eine Formgebung aufweist, welche die Mahlgutverteilung und -zuführung zur Mahlbahn und unter die Mahlwalzen verbessert, zu einer Steigerung der Durchsatzleistung der Wälzmühle und zu einer erheblichen Reduzierung der Mahlenergie beiträgt.

Es wurde gefunden, dass ein Streuteller, welcher als eine Erhöhung im Zentrum der Mahlschüssel angeordnet ist, derart zu dimensionieren ist, dass der Abstand der Mantelfläche des Streutellers zu den Stirnseiten der Mahlwalzen die Mahlgutverteilung außerordentlich verbessert. Die Stirnseiten der Mahlwalzen sind dabei die in Richtung Mühlenachse gerichteten Flächen, und die Mantelflächen als Abrollflächen der Mahlwalzen beschreiben auf der Mahlbahn der Mahlschüssel einen Laufkreis in der Form eines Kreisringes mit einem Innendurchmesser D_{wi} und einem Außendurchmesser D_{wa}.

Versuche haben gezeigt, dass der Abstand der Stirnseite der Mahlwalzen von der Mantelfläche des Streutellers bei kleinen Wälzmühlen im Bereich um 80 mm und bei großen Wälzmühlen bis zu 400 mm betragen kann, um eine optimale Verteilung des Mahlgutes zu erreichen.

Erfindungsgemäß weist der Streuteller eine nahezu horizontal angeordnete Aufgabefläche für das Mahlgut auf und ist mit einem Durchmesser D_{ST} ausgebildet, welcher der Beziehung $80 mm \leq ½ \left[{D}_{Wi}-{D}_{ST}\right] \leq 400 mm$
genügt. Dabei handelt es sich bei dem Durchmesser D_{ST} des Streutellers um den Durchmesser in Höhe der Mahlbahn beziehungsweise am Übergang vom Streuteller zur Mahlbahn, und dieser Durchmesser wird in Relation zum Innendurchmesser D_{wi} des Laufkreises der Mahlwalzen auf der Mahlbahn gesetzt.

Unter kleinen Wälzmühlen werden in diesem Zusammenhang Wälzmühlen mit einem Mahlschüsseldurchmesser von etwa 1,2 bis 2,0 m und mit insbesondere zwei Mahlwalzen verstanden. Große Wälzmühlen sind mit zwei, drei, vier und mehr, beispielsweise sechs Walzen ausgerüstet, und die Mahlschüsseln können Durchmesser von etwa 2,1 bis über 6 m aufweisen.

Es ist besonders vorteilhaft, Wälzmühlen des LOESCHE-Typs, welche eine Mahlschüssel beziehungsweise einen Mahlteller mit einer horizontalen Mahlbahn und darauf abrollenden, konischen Mahlwalzen aufweisen, mit einem kegelstumpfförmig ausgebildeten Streuteller zu versehen und mit einer Höhe H_{ST} in Abhängigkeit von der Höhe H_{SR} eines Staurings am Mahlschüsselumfang auszubilden.

Grundsätzlich wird die Höhe des Stauringes der Mahlschüssel in Abhängigkeit von dem zu mahlenden Aufgabegut und der angestrebten Feinheit des Mahlproduktes gewählt. Bei Wälzmühlen des LOESCHE-Typs mit konischen Mahlwalzen und einer ebenen Mahlbahn beträgt die Höhe des Stauringes bei der Vermahlung von Zementrohmaterial etwa 50 bis 130 mm und bei der Vermahlung von Zementklinker beziehungsweise Hüttensand etwa 150 bis 400 mm. Es wurde in Versuchen gefunden, dass ein Streuteller eine außerordentlich vorteilhafte Verteilung des Aufgabegutes bewirkt, dessen Höhe größer oder zumindest gleich der Höhe des Stauringes ist. Für bestimmte Mühlengrößen und ausgewählte Mahlprozesse kann es jedoch auch vorteilhaft sein, den Streuteller niedriger als den Stauring auszubilden. Grundsätzlich kann die Höhe H_{ST} des Streutellers im Bereich von 60 bis 250% der Höhe H_{SR} des Stauringes betragen, so dass die Beziehung $0 , 6 {H}_{SR} \leq {H}_{ST} \leq 2 , 5 {H}_{SR}$
gilt.

Versuche haben gezeigt, dass der Streuteller auch als eine kreiszylindrische Erhöhung ausgebildet werden kann, um eine effiziente Verteilung und Zuführung des Mahlgutes zur Mahlbahn und unter die Mahlwalzen zu gewährleisten.

Grundsätzlich kann die horizontale Aufgabefläche des erfindungsgemäßen Streutellers einen Durchmesser aufweisen, welcher größer als die Mahlbahnbreite ist.

Bei einem kegelstumpfförmigen Streuteller ist es vorteilhaft, wenn der Kegelstumpfwinkel α, das heißt die Neigung der Mantelfläche des Kegelstumpfes gegenüber dessen Grundfläche im Bereich von etwa 45° bis nahe 90° beträgt. Beispielsweise kann der Kegelstumpfwinkel α 45, 50, 55, 60, 65, 70, 75, 80, 85 oder 89° betragen, wobei es zweckmäßig ist, bei einem kegelstumpfförmigen Streuteller mit einer größeren Höhe als der Stauringhöhe einen Kegelstumpfwinkel α im Bereich von etwa 45° bis etwa 75° zu wählen, während kegelstumpfförmige Streuteller mit einer geringeren Höhe als der Stauring Kegelstumpfwinkel im Bereich von 65° bis 85° aufweisen können. Es wurde gefunden, dass ein Streuteller mit einem Kegelstumpfwinkel um 70° besonders vorteilhafte Effekte, insbesondere hinsichtlich der Laufruhe der Mühle und Energieeinsparung, zeigt. Dies kann unter anderem mit einer vertikalen Kraftkomponente bei einem größeren Kegelstumpfwinkel im Wirkungszusammenhang mit einer schrägen Gleit- oder Abrollfläche in Richtung Mahlbahn erklärt werden.

Die obere Aufgabefläche des Streutellers kann als eine Ebene ausgebildet sein. In Abhängigkeit vom zu vermahlenden Aufgabegut kann es sich auch als zweckmäßig erweisen, die Aufgabefläche in Richtung Mühlenachse nach oben oder unten geneigt oder sphärisch gekrümmt, das heißt konkav oder konvex gekrümmt, auszubilden, wobei der Neigungswinkel β dann maximal 10° und damit 1, 2, 3, 4, 5, 6, 7, 8, 9, 10° betragen kann.

Es hat sich in Versuchen gezeigt, dass auch eine konkave oder konvexe Ausbildung der Mantelfläche eines kegelstumpfförmigen oder kreiszylindrischen Streutellers vorteilhaft für die Verteilung des Mahlgutes sein kann. Der Neigungswinkel γ der nach innen oder außen gekrümmten Mantelfläche kann vorteilhaft maximal 5°, das heißt 1, 2, 3, 4 oder 5°, betragen.

Von Vorteil sind zudem abgerundete Übergangsbereiche, welche zwischen der Aufgabefläche und der Mantelfläche des Streutellers sowie zwischen der Mantelfläche des Streutellers und der angrenzenden Mahlbahn ausgebildet werden können und das Abfließen des Aufgabegutes von der Aufgabefläche und der Mantelfläche des Stautellers begünstigen.

Bei Wälzmühlen mit Mahlschüsseln, welche eine geneigte oder muldenförmige Mahlbahn und komplementär ausgebildete konische bzw. ballige Mahlwalzen aufweisen, kann eine Abwurfkante am Außenrand der Mahlschüssel beziehungsweise Mahlbahn dem Stauring gleichgesetzt werden. Die Höhe H_{AK} der Abwurfkante entspricht dann der Höhe des Staurings. Grundsätzlich ist es vorteilhaft, wenn das Verhältnis Höhe H_{ST} des Streutellers zur Höhe H_{AK} der Abwurfkante 1,2 bis 2,2 : 1 beträgt, das heißt, der Streuteller 1,2 bis 2,2-fach höher als die Abwurfkante ausgebildet ist, wobei die Höhe der Abwurfkante vom tiefsten Punkt der Mahlbahn aus gemessen wird.

Wälzmühlen mit einem erfindungsgemäß ausgebildeten Streuteller zeigen aufgrund der Zentrifugal- und Schwerkraftwirkung auf das Mahlgut eine verbesserte Anströmung des Mahlguts an und unter die Mahlwalzen. Versuche haben gezeigt, dass die Durchsatzleistung von Wälzmühlen bis zu 10% gesteigert beziehungsweise die Mahlenergie um bis zu 10% gesenkt werden konnte. Durch die erfindungsgemäße Anordnung und Ausbildung des Streutellers, insbesondere dessen Dimensionierung und Abstand zu den Mahlwalzen in Form des Innendurchmessers des Laufkreises der Mahlwalzen und des Durchmessers des Streutellers in Höhe der Mahlbahn, wurde als weiterer besonderer Effekt festgestellt, dass das von den Stirnseiten der Mahlwalzen in Richtung Mühlenachse zurückgeworfene Mahlgut von dem Streuteller, das heißt von dessen Mantelfläche, auf der Mahlbahn gehalten und effizient unter die Mahlwalzen befördert wird.

Die Erfindung wird nachstehend anhand einer Zeichnung weiter erläutert. In dieser zeigen:
- Fig. 1: einen Ausschnitt einer erfindungsgemäßen Wälzmühle mit einer Mahlschüssel und einem Streuteller;
- Fig. 2: einen Ausschnitt einer alternativen erfindungsgemäßen Wälzmühle mit einer Mahlschüssel und einem Streuteller;
- Fig. 3: einen kegelstumpfförmigen Streuteller und
- Fig. 4: einen kreiszylindrischen Streuteller.

Fig. 1 zeigt einen Ausschnitt einer Wälzmühle mit einer Mühlenachse 2, einer rotierenden Mahlschüssel 3 und darauf abrollenden Mahlwalzen 5, wobei in der Teildarstellung nur der linke Teil der Mahlschüssel und nur eine Mahlwalze gezeigt ist.

Die Mahlschüssel 3 weist eine ebene Mahlbahn 4 auf, welche am Außenumfang von einem Staurand 15 mit der Höhe H_{SR} begrenzt wird.

Im zentralen Bereich der Mahlschüssel 3 ist ein Mahlgutverteiler 7 angeordnet, welcher in diesem Ausführungsbeispiel in die Mahlschüssel integriert ist. Grundsätzlich kann der Mahlgutverteiler auch ein separates Bauteil und nachrüstbar sowie austauschbar ausgebildet sein.

Der Mahlgutverteiler 7 ist als ein Streuteller 10 ausgebildet und weist die Form eines Kegelstumpfes mit der Höhe H_{ST} und einem Durchmesser D_{ST} im bodenseitigen Bereich, das heißt, in Höhe der Mahlbahn 4 auf.

Die auf der Mahlbahn 4 beziehungsweise einem darauf gebildeten Mahlbett (nicht dargestellt) abrollenden Mahlwalzen 5 beschreiben einen Laufkreis, welcher kreisringförmig ausgebildet ist und einen Innendurchmesser D_{wi} sowie einen Außendurchmesser D_{wa} aufweist. Die Hälfte der Differenz zwischen Außendurchmesser und Innendurchmesser des Laufkreises der Mahlwalzen entspricht im Wesentlichen der Breite der Mantelfläche 6 der Mahlwalzen 5, welche konisch ausgebildet sind und mit Stirnseiten 8 in Richtung Mühlenachse 2 weisen. Die Mahlschüssel 3 weist in diesem Beispiel einen Durchmesser D_{MS} von etwa 5,6 m und eine Staurandhöhe H_{SR} von 0,35 auf. Der Innendurchmesser D_{wi} des Laufkreises der Mahlwalzen beträgt etwa 3,95 m und der Außendurchmesser D_{wa} des Laufkreises der Mahlwalzen 5 beträgt etwa 5,5 m. Die Mahlbahnbreite beträgt somit $\frac{{D}_{Wa} - {D}_{Wi}}{2} \approx 0 , 76 m .$

Der zentral angeordnete und kegelstumpfförmig ausgebildete Streuteller 10 ist mit einer ebenen Aufgabefläche 11 ausgebildet und unterhalb einer zentralen Mahlgutzuführung (nicht dargestellt) angeordnet, so dass das Mahlgut auf die Aufgabefläche 11 und danach unter Einwirkung der Schwerkraft über eine Mantelfläche 12 des Streutellers 10 auf die Mahlbahn 4 abfließt und in den Einzugsbereich der Mahlwalzen 5 gelangt.

Der Abstand zwischen dem Streuteller 10 und den Mahlwalzen 5 wird über den Durchmesser D_{ST} des Streutellers 10 in Höhe der Mahlbahn 4 und den Innendurchmesser D_{wi} des Laufkreises der Mahlwalzen 5 definiert, und dieser Abstand beträgt im vorliegenden Ausführungsbeispiel 350 mm. Damit entspricht dieser Abstand der Beziehung 80 mm ≤ [D_{wi} - D_{ST}] ≤ 400 mm.

Die Aufgabefläche 11 und die Mantelfläche 12 des Streutellers 10 sind im Ausführungsbeispiel der Fig. 1 jeweils eben ausgebildet. Der Kegelstumpfwinkel α beträgt etwa 65°.

Fig. 2 zeigt eine linke Hälfte einer alternativ ausgebildeten Mahlschüssel 3 mit einer geneigten Mahlbahn 4, welche wie die zugehörigen Mahlwalzen 5, von denen wieder nur eine gezeigt ist, mit durchgezogenen Linien dargestellt ist, und mit einer alternativen, gemuldeten Mahlbahn 4', welche wie die darauf abrollenden Mahlwalzen 5' strickpunktiert dargestellt ist, und mit einer Abwurfkante 17 am Außenumfang der Mahlschüssel 3. Die Abwurfkante 17 weist eine Höhe H_{AK} von 300 mm auf, während der Streuteller 10 im Zentrum der Mahlschüssel 3 eine Höhe H_{ST} von 335 mm aufweist. Der Mahlschüsseldurchmesser D_{MS} beträgt in diesem Ausführungsbeispiel 4500 mm, der Innendurchmesser D_{wi} des Laufkreises der Mahlwalzen 5 beträgt 2700 mm, der Außendurchmesser D_{wa} des Laufkreises der Mahlwalzen 5 beträgt 4200 mm und der Streutellerdurchmesser D_{ST} misst 1980 mm, während der Durchmesser der Aufgabefläche 11 1800 mm beträgt.

Am Beispiel des Streutellers gemäß Fig. 3 soll verdeutlicht werden, dass obere Übergangsbereiche 13 und untere Übergangsbereiche 14 zwischen der Aufgabefläche 11 und der Mantelfläche 12 beziehungsweise zwischen der Mantelfläche 12 und der Mahlbahn 4 abgerundet ausgebildet sind. Strichliert ist außerdem gezeigt, dass die Aufgabefläche 11 in Richtung Mühlenachse 2 nach oben oder unten geneigt beziehungsweise konkav oder konvex mit einem Neigungswinkel β von maximal 10° ausgebildet sein kann, wodurch Auflageflächen 11' bzw. 11" gebildet werden. Die Mantelfläche 12 des Streutellers 10 kann neben einer ebenen Fläche ebenfalls konkav oder konvex gekrümmt ausgebildet sein, wobei hier der Winkel y maximal 5° betragen kann. Diese Mantelflächen sind mit 12' bzw. 12" bezeichnet.

Fig. 4 zeigt einen kreiszylindrischen Streuteller 10 mit einer ebenen Aufgabefläche 11 und vertikal ausgerichteten Mantelfläche 12. Der Durchmesser der Aufgabefläche 11 und der Durchmesser D_{ST} in Höhe der Mahlbahn 4 stimmen hier überein. Die Übergangsbereiche 13, 14 sind wiederum abgerundet ausgebildet und strichliert ist angedeutet, dass die Auflagefläche 11 neben einer ebenen Ausbildung auch eine in Richtung Mühlenachse 2 nach oben oder unten abgeschrägte oder eine konkave oder konvexe Ausbildung haben kann. Das gilt in analoger Weise für die Mantelfläche 12, so dass ein kreiszylindrischer Streuteller 10 mit den dargestellten Auflageflächen 11, 11', 11" und/oder den Mantelflächen 12, 12', 12"und einem Neigungswinkel β von1 bis 10° bzw. einem Winkel γ von 1 bis 5°, jeweils bezogen auf eine horizontale Ablagefläche 11 bzw. eine vertikale Mantelfläche 12 von 0°, gebildet sein kann.

Grundsätzlich kann der Streuteller in die Mahlschüssel integriert sein und mit dieser hergestellt werden. Vorteilhaft für unterschiedliches Aufgabegut ist eine lösbare und auswechselbare Anordnung eines gesondert hergestellten Streutellers, so dass auch eine Nachrüstung möglich ist.

## Patentansprüche

1. Wälzmühle,
mit einer um eine Mühlenachse (2) drehbaren Mahlschüssel (3), auf deren Mahlbahn (4) stationär angeordnete Mahlwalzen (5) abrollen und dabei mit ih-ren Mantelflächen (6) auf der Mahlbahn (4) denselben Laufkreis mit einem Innendurchmesser D_{wi} und einem Außendurchmesser D_{wa} beschreiben, und mit einem Mahlgutverteiler (7) für zu zerkleinerndes Mahlgut, welcher als eine Erhöhung im Zentrum der Mahlschüssel (3) koaxial zur Mühlenachse (2) angeordnet ist,
**dadurch gekennzeichnet,**
**dass** als Mahlgutverteiler (7) ein Streuteller (10) mit einer nahezu horizontal angeordneten Aufgabefläche (11) für das Mahlgut und mit einem Durchmesser D_{ST} in Höhe der Mahlbahn (4) gemäß der Beziehung $80 ⁢ mm \leq ½ ⁢ \left[{D}_{Wi}-{D}_{ST}\right] \leq 400 mm$
ausgebildet ist.

2. Wälzmühle nach Anspruch 1,
**dadurch gekennzeichnet,**
**dass** der Streuteller (10), welcher als kegelstumpfförmige oder kreiszylindrische Erhöhung ausgebildet ist, eine Höhe H_{ST} aufweist, welche in Bezug auf die Höhe H_{SR} eines Staurings (15) am Außenumfang der Mahlschüssel (3) der Beziehung $0 , 6 {H}_{SR} \leq {H}_{ST} \leq 2 , 5 {H}_{SR}$
genügt.

3. Wälzmühle nach Anspruch 1,
**dadurch gekennzeichnet,**
**dass** der Streuteller (10) eine größere Höhe H_{ST} als der Stauring (15) aufweist, und dass die Höhe des Streutellers (10) das 1,1 bis 2,5-fache der Höhe H_{SR} des Staurings (15) beträgt.

4. Wälzmühle nach einem der vorhergehenden Ansprüche,
**dadurch gekennzeichnet,**
**dass** der Streuteller (10) eine Aufgabefläche (11) aufweist, welche eben ausgebildet ist.

5. Wälzmühle nach einem der Ansprüche 1 bis 3,
**dadurch gekennzeichnet,**
**dass** der Streuteller (10) eine Aufgabefläche (11) aufweist, welche in Richtung Mühlenachse (2) auf- oder abwärts geneigt oder konkav oder konvex gekrümmt ausgebildet ist.

6. Wälzmühle nach Anspruch 5,
**dadurch gekennzeichnet,**
**dass** die geneigt oder gekrümmt ausgebildete Aufgabefläche (11) einen Neigungswinkel β von maximal 10° aufweist.

7. Wälzmühle nach einem der Ansprüche 2 bis 6,
**dadurch gekennzeichnet,**
**dass** der als Kegelstumpf ausgebildete Streuteller (10) einen Kegelstumpfwinkel a im Bereich von 45° bis maximal 89° aufweist.

8. Wälzmühle nach einem der Ansprüche 2 bis 7,
**dadurch gekennzeichnet,**
**dass** der Streuteller (10) eine Mantelfläche (12) aufweist, welche konkav oder konvex ausgebildet ist und einen Winkel γ von maximal 5° gegenüber einer die Mantelfläche (12) bildenden Geraden aufweist.

9. Wälzmühle nach einem der vorhergehenden Ansprüche,
**dadurch gekennzeichnet,**
**dass** der Streuteller (10) einen oberen und unteren Übergangsbereich (13, 14) zwischen Aufgabefläche (11) und Mantelfläche (12) beziehungsweise Mantelfläche (12) und Mahlbahn (4) aufweist, welche abgerundet ausgebildet sind.

10. Wälzmühle nach einem der vorhergehenden Ansprüche,
**dadurch gekennzeichnet,**
**dass** die Mahlschüssel (3) eine ebene Mahlbahn (4) aufweist und die Mahlwalzen (5) konisch ausgebildet sind und dass der Streuteller (10) einen Durchmesser D_{ST} aufweist, welcher gleich oder größer als die Mahlbahnbreite der Mahlwalzen (5) gemäß ${D}_{ST} \geq \frac{{D}_{Wa} - {D}_{Wi}}{2}$
ist.

11. Wälzmühle nach einem der Ansprüche 1 bis 9,
**dadurch gekennzeichnet,**
**dass** die Mahlschüssel (3) eine geneigt (4) oder muldenförmig ausgebildete Mahlbahn (4') aufweist und komplementär ausgebildete, konische (5) oder ballige Mahlwalzen (5') abrollen und dass der Streuteller (10) eine Höhe H_{ST} aufweist, welche in Bezug auf die Höhe H_{AK} einer Abwurfkante (17) am Außenrand der Mahlschüssel (3) dem Verhältnis ${H}_{ST} : {H}_{AK} = 1 , 2 bis 2 , 2 : 1$
genügt.

## Claims

1. Roller mill,
having a grinding pan (3) rotatable about a mill axis (2), on a grinding track (4) of the grinding pan (3) stationarily disposed grinding rollers (5) roll and thereby define with their circumferential surfaces (6) on the grinding track (4) the same running circle with an inner diameter D_{wi} and an outer diameter D_{wa}, and having a grinding material distributor (7) for grinding material to be comminuted, which grinding material distributor (7) is disposed as an elevation in the centre of the grinding pan (3) coaxially to the mill axis (2),
**characterized in that**
a distributing plate (10) is formed as grinding material distributor (7) having an almost horizontally arranged feed area (11) for the grinding material and a diameter D_{ST} at the level of the grinding track (4) according to the equation 80 mm ≤½ [D_{Wi} - D_{ST}] ≤ 400 mm.

2. Roller mill according to claim 1,
**characterized in that**
the distributing plate (10), which is formed as a truncated cone shaped or circularly cylindrical elevation, has a height H_{ST} which in relation to the height H_{SR} of a retention ring (15) on an outer periphery of the grinding pan (3) satisfies the equation $0.6 {H}_{SR} \leq {H}_{ST} \leq 2.5 {H}_{SR .}$

3. Roller mill according to claim 1,
**characterized in that**
the distributing plate (10) has a greater height H_{ST} than the retention ring (15) and **in that** the height of the distributing plate (10) is 1.1 to 2.5 times the height H_{SR} of the retention ring (15).

4. Roller mill according to one of the preceding claims,
**characterized in that**
the distributing plate (10) has a feed area (11) with a planar formation.

5. Roller mill according to one of the claims 1 to 3,
**characterized in that**
the distributing plate (10) has a feed area (11) which is designed to be upwardly or downwardly inclined in the direction of the mill axis (2) or concavely or convexly curved.

6. Roller mill according to claim 5,
**characterized in that**
the feed area (11) with inclined or curved formation has an inclination angle β of maximum 10°.

7. Roller mill according to one of the claims 2 to 6,
**characterized in that**
the distributing plate (10) formed as a truncated cone has a frustum angle α in the range of from 45° to maximum 89°.

8. Roller mill according to one of the claims 2 to 7,
**characterized in that**
the distributing plate (10) has a shell surface (12) which is concavely or convexly formed and has an angle γ of maximum 5° in relation to a straight line forming the shell surface (12).

9. Roller mill according to one of the preceding claims,
**characterized in that**
the distributing plate (10) has an upper and lower transition region (13, 14) between the feed area (11) and shell surface (12) or respectively between the shell surface (12) and grinding track (4), whereby said upper and lower transition regions (13, 14) are designed so as to be rounded off.

10. Roller mill according to one of the preceding claims,
**characterized in that**
the grinding pan (3) comprises a planar grinding track (4) and the grinding rollers (5) are conically formed and **in that** the distributing plate (10) has a diameter D_{ST}which is equal to or greater than the grinding track width of the grinding rollers (5) according to ${D}_{ST} \geq \frac{{D}_{Wa} - {D}_{Wi}}{2} .$

11. Roller mill according to one of the claims 1 to 9,
**characterized in that**
the grinding pan (3) comprises an inclined (4) or trough shaped grinding track (4') and complementarily formed conical (5) or spherical grinding rollers (5') roll thereon and **in that** the distributing plate (10) has a height H_{ST} which in relation to the height H_{AK} of a discharge edge (17) on an outer edge of the grinding pan (3) satisfies the equation ${H}_{ST} : {H}_{AK} = 1.2 to 2.2 : 1.$

## Revendications

1. Broyeur à rouleaux,
avec un plateau de broyage (3) pouvant tourner autour d'un axe de broyeur (2), sur la piste de broyage (4) duquel roulent des rouleaux de broyage (5) montés stationnaires en décrivant ainsi avec leurs surfaces d'enveloppe (6) sur la piste de broyage (4) le même circuit de roulement avec un diamètre intérieur D_{Wi} et un diamètre extérieur D_{Wa}, et
avec un répartiteur de produit à broyer (7) pour le produit à broyer, qui est placé sous forme de surélévation au centre du plateau de broyage (3) de façon coaxiale à l'axe de broyeur (2),
**caractérisé**
**en ce que**, comme répartiteur de produit à broyer (7), il est prévu un plateau d'épandage (10) avec une surface d'approvisionnement (11) pour le produit à broyer quasiment horizontale et avec un diamètre D_{ST} au niveau de la piste de broyage (4) suivant la relation $80 mm \leq ½ \left[{D}_{Wi}-{D}_{ST}\right] \leq 400 mm .$

2. Broyeur à rouleaux selon la revendication 1,
**caractérisé**
**en ce que** le plateau d'épandage (10), qui est conformé en surélévation tronconique ou cylindrique circulaire, présente une hauteur H_{ST} qui, par rapport à la hauteur H_{SR} d'un anneau d'accumulation (15) sur la circonférence extérieure du bac de broyage (3), satisfait à la relation $0 , 6 {H}_{SR} \leq {H}_{ST} \leq 2 , 5 {H}_{SR} .$

3. Broyeur à rouleaux selon la revendication 1,
**caractérisé**
**en ce que** le plateau d'épandage (10) présente une hauteur H_{ST} supérieure à l'anneau d'accumulation (15), et
**en ce que** la hauteur du plateau d'épandage (10) vaut 1,1 fois à 2,5 fois la hauteur H_{SR} de l'anneau d'accumulation (15).

4. Broyeur à rouleaux selon l'une des revendications précédentes,
**caractérisé**
**en ce que** le plateau d'épandage (10) présente une surface d'approvisionnement (11) qui est plane.

5. Broyeur à rouleaux selon l'une des revendications 1 à 3,
**caractérisé**
**en ce que** le plateau d'épandage (10) présente une surface d'approvisionnement (11) qui est inclinée vers le haut ou le bas en direction de l'axe de broyeur (2) ou qui est réalisée avec une courbure concave ou convexe.

6. Broyeur à rouleaux selon la revendication 5,
**caractérisé**
**en ce que** la surface d'approvisionnement (11) inclinée ou incurvée présente un angle d'indinaison β d'au plus 10°.

7. Broyeur à rouleaux selon l'une des revendications 2 à 6,
**caractérisé**
**en ce que** le plateau d'épandage (10) conformé en cône tronqué présente un angle de tronc de cône α compris entre 45° et au plus 89°.

8. Broyeur à rouleaux selon l'une des revendications 2 à 7,
**caractérisé**
**en ce que** le plateau d'épandage (10) présente une surface d'enveloppe (12) qui est concave ou convexe et présente un angle γ d'au plus 5° par rapport à une droite génératrice de la surface d'enveloppe (12).

9. Broyeur à rouleaux selon l'une des revendications précédentes, **caractérisé**
**en ce que** le plateau d'épandage (10) présente une zone de transition supérieure et inférieure (13, 14) entre la surface d'approvisionnement (11) et la surface d'enveloppe (12), respectivement la surface d'enveloppe (12) et la piste de broyage (14), zones qui sont réalisées arrondies.

10. Broyeur à rouleaux selon l'une des revendications précédentes, **caractérisé**
**en ce que** le plateau de broyage (3) présente une piste de broyage plane (4), en ce que les rouleaux de broyage (5) sont coniques, et
**en ce que** le plateau d'épandage (10) présente un diamètre D_{ST} qui est supérieur ou égal à la largeur de piste de broyage des rouleaux de broyage (5) suivant ${D}_{ST} \geq \left({D}_{Wa}-{D}_{Wi}\right) / 2$

11. Broyeur à rouleaux selon l'une des revendications 1 à 9,
**caractérisé**
**en ce que** le plateau de broyage (3) présente une piste de broyage inclinée (4) ou en forme de creux (4') et des rouleaux de broyage complémentaires coniques (5) ou bombés (5'), et
**en ce que** le plateau d'épandage (10) présente une hauteur H_{ST} qui, par rapport à la hauteur H_{AK} d'un bord de rejet (17) sur le bord extérieur du bac de broyage (3), satisfait à la proportion ${H}_{ST} : {H}_{AK} = 1 , 2 à 2 , 2 : 1.$
